# EUROPÄISCHE PATENTSCHRIFT

(11) **EP 2 194 613 B1**
(45) Veröffentlichungstag und Bekanntmachung des Hinweises auf die Patenterteilung: **22.02.2017**
(21) Anmeldenummer: 08020877.0
(22) Anmeldetag: 02.12.2008
(51) Int. Cl.: H01R 13/58, H01R 13/11

(54) **Stromschienenanordnung**
Power line arrangement
Agencement de rails conducteurs

(43) Veröffentlichungstag der Anmeldung: 09.06.2010
(73) Patentinhaber: Delphi Technologies, Inc., Troy MI 48007 (US)
(72) Erfinder: Hold, Klaus, 42897 Remscheid (DE); Kaufmann, Klaus, 42349 Wuppertal (DE); Dubbert, Stefan, 58332 Schwelm (DE)
(74) Vertreter: Delphi France SAS

(56) Entgegenhaltungen:
- DE-A1- 19 618 496
- DE-U1- 20 017 646
- GB-A- 2 056 188
- US-A- 3 823 392
- US-A- 5 176 545

## Beschreibung

Die Erfindung betrifft eine Stromschienenanordnung umfassend eine aus einem Metallblech ausgestanzte Vielzahl von nebeneinander angeordneten und elektrisch leitend miteinander verbundenen Einzelkontaktelementen, wobei jedes Einzelkontaktelement einen Bereich aufweist, der als elektrischer Kontakt ausgebildet ist. Ferner betrifft die Erfindung ein Verfahren zum Verbinden einer vorgegebenen Anzahl von elektrischen Eingängen einer Elektrikeinrichtung, insbesondere Zentralelektrik eines Kraftfahrzeugs, mit einer weiteren elektrischen Einrichtung, insbesondere Stromversorgung, durch eine erfindungsgemäße Stromschienenanordnung.

Derartige Stromschienenanordnungen, die auch als Strombrücken bezeichnet werden, sind bekannt. Diese werden in verschiedenen technischen Gebieten eingesetzt. Beispielsweise werden derartige Stromschienenanordnungen im Automobilbau im Zusammenhang mit Elektrikeinrichtungen, wie etwa einer Zentralelektrik eines Kraftfahrzeugs, eingesetzt. Hierbei werden die elektrischen Kontakte einer derartigen Stromschienenanordnung mit den Eingängen der Elektrikeinrichtung kontaktiert und ein Anschlussabschnitt der Stromschienenanordnung wird mit einem elektrischen Leiter verbunden. Der elektrische Leiter bildet beispielsweise den elektrischen Ausgang einer Stromversorgung, um die Elektrikeinrichtung mit der Stromversorgung elektrisch zu verbinden.

Derartige Stromschienenanordnungen weisen einen einzigen Anschlussabschnitt für einen elektrischen Leiter auf. Problematisch daran ist, dass die Lage des Anschlussabschnitts in der Stromschienenanordnung bereits bei der Herstellung der Stromschienenanordnung festgelegt ist. Dadurch ist die Montage der Stromschienenanordnungen beispielsweise nur in speziell dafür vorgesehenen Gehäusen von Zentralelektriken möglich. Die Verwendungsmöglichkeiten der Stromschienenanordnungen sind hierdurch eingeschränkt. Zudem führt dies dazu, dass Zentralelektriken, auch wenn diese bei verschiedenen Fahrzeugvarianten nicht vollständig mit anderen Bauteilen bestückt werden, mit Stromschienen versehen werden, die ungenutzte Anschlüsse haben, um eine große Stromschienen-Variantenvielfalt zu vermeiden.

Die US 5 176 545 A offenbart eine Stromschienenanordnung gemäß dem Oberbegriff des Anspruchs 1 und ein Verfahren zum Verbinden einer vorgegebenen Anzahl von elektrischen Eingängen einer Elektrikeinrichtung, insbesondere Zentralelektrik eines Kraftfahrzeugs, mit einer weiteren elektrischen Einrichtung, insbesondere Stromversorgung, durch eine Stromschienenanordnung nach dem Oberbegriff des Anspruchs 1.

Die DE 200 17 646 U1 zeigt in Fig. 1 eine Steckverbinderanordnung mit einem Steckverbinder 3 und einem Abschirmbügel 6. Im Abschirmbügel 6 sind Öffnungen 12 vorgesehen, in denen eine Halteklammer 11 für ein elektrisches Kabel 4, das zu dem Steckverbinder 3 geführt ist, einrastbar ist.

Der Erfindung liegt die Aufgabe zugrunde, eine verbesserte Stromschienenanordnung anzugeben, die eine einfachere und flexiblere Montage in einer Elektrikeinrichtung ermöglicht und die flexibel einsetzbar ist, und ein verbessertes Verfahren zum Verbinden einer vorgegebenen Anzahl von elektrischen Eingängen einer Elektrikeinrichtung mit einer weiteren elektrischen Einrichtung durch eine Stromschienenanordnung anzugeben.

Die Aufgabe wird durch die Merkmale des Anspruchs 1 bzw. des Anspruchs 6 gelöst.

Es wird eine Stromschienenanordnung angegeben, die eine aus einem Metallblechstreifen ausgestanzte Vielzahl von nebeneinander angeordneten und elektrisch leitend miteinander verbundenen Einzelkontaktelementen aufweist. Jedes Einzelkontaktelement weist einen Bereich auf, der als elektrischer Kontakt ausgebildet ist. Ferner weist jedes Einzelkontaktelement einen Anschlussabschnitt auf, der zur mechanischen und elektrischen Befestigung eines elektrischen Leiters unter Verwendung einer Zugentlastung ausgebildet ist.

Die erfindungsgemäße Stromschienenanordnung erlaubt es, den elektrischen Leiter, bei dem es sich um den elektrischen Ausgang einer Stromversorgung handeln kann, an einem beliebigen Einzelkontakt der Stromschienenanordnung anzuordnen, um den Leiter mit der Stromschienenanordnung elektrisch zu verbinden und mechanisch daran zu fixieren. Dadurch lässt sich beispielsweise die Montage der Stromschienenanordnung an der Eingangsseite einer Elektrikeinrichtung, wie etwa einer Zentralelektrik eines Kraftfahrzeugs, erleichtern, beschleunigen und vereinfachen.

Vorteilhafte Ausbildungen der Erfindung sind den Unteransprüchen, der Beschreibung und den Zeichnungen zu entnehmen.

Nach einer Ausführungsform der Erfindung weist der Anschlussabschnitt eines Einzelkontaktelements Mittel zur Befestigung der Zugentlastung auf. Die Zugentlastung kann damit als von der Stromschienenanordnung separates Teil ausgebildet sein. Dies hat den Vorteil, dass nur an demjenigen Einzelkontakt eine Zugentlastung angebracht ist, an dessen Anschlussabschnitt ein elektrischer Leiter befestigt ist. Demgegenüber sind an den anderen Einzelkontaktelementen keine Zugentlastungen angeordnet. Die Stromschienenanordnung kann daher in einer kompakten Bauweise, beispielsweise als ein flacher Metallblechstreifen, realisiert werden, die auch in ihrer Montageposition wenig Platz benötigt, beispielsweise im Gehäuse der Zentralelektrik eines Kraftfahrzeugs.

Erfindungsgemäß weist der Anschlussabschnitt ein erstes Paar von Aussparungen zur Befestigung der Zugentlastung auf. Die Aussparungen können beim Stanzen der Stromschienenanordnung in jedes Einzelkontaktelement gestanzt werden, so dass hierfür kein separater Arbeitsschritt bei der Herstellung der Stromschienenanordnung notwendig ist.

Bevorzugt ist die Zugentlastung als erster Materialstreifen, insbesondere als Blechstreifen, ausgebildet, der in das erste Paar von Aussparungen einführbar ist, um eine Pressverbindung zwischen einem an dem Anschlussabschnitt zwischen dem ersten Paar von Aussparungen angeordneten isolierten Bereich des elektrischen Leiters und dem Anschlussabschnitt auszubilden. Bei Verwendung eines Blechstreifens als Zugentlastung kann beim Stanzen der Stromschienenanordnung für jedes Einzelkontaktelement zusätzlich eine Zugentlastung aus demselben Metallblechstreifen gestanzt werden, wodurch die Herstellung der erfindungsgemäßen Stromschienenanordnung und der Zugentlastungen vereinfacht und verbilligt wird.

Erfindungsgemäß weist die Stromschienenanordnung neben dem ersten Paar von Aussparungen ein zweites Paar von Aussparungen in dem Anschlussabschnitt auf.

Erfindungsgemäß sind das erste Paar von Aussparungen und das zweite Paar von Aussparungen in dem Anschlussabschnitt jeweils zentriert zu einer Mittelachse des Einzelkontaktelements und längs der Mittelachse versetzt zueinander angeordnet. Das zweite Paar von Aussparungen kann zur Kennzeichnung des Anschlussabschnittteils vorgesehen sein, an dem ein nicht isolierter Bereich des elektrischen Leiters mit dem Einzelkontaktelement bevorzugt kontaktiert werden soll.

Bevorzugt ist eine Riffelung zwischen dem ersten Paar von Aussparungen eingestanzt. Die Riffelung trägt zu einer verbesserten Fixierung des elektrischen Leiters am Anschlussabschnitt mittels der Zugentlastung bei.

Ferner befindet sich bevorzugt zwischen dem zweiten Paar von Aussparungen eine Riffelung. Wie bereits weiter oben erwähnt, wird bevorzugt der elektrische Leiter im Bereich zwischen dem zweiten Paar von Aussparungen mit dem Anschlussabschnitt kontaktiert. Dies kann beispielsweise durch Anlöten oder Anschweißen des elektrischen Leiters am Anschlussabschnitt realisiert werden. Die Riffelung erhöht die Oberflächenrauhigkeit des Anschlussabschnitts, so dass sich eine verbessert Schweiß- oder Lötverbindung zwischen dem elektrischen Leiter und dem Anschlussabschnitt realisieren lässt.

Erfindungsgemäß lässt sich in das zweite Paar von Aussparungen ein zweiter Materialstreifen, insbesondere Blechstreifen, einführen, um eine Pressverbindung zwischen einem, an dem Anschlussabschnitt zwischen dem zweiten Paar von Aussparungen angeordneten nicht isolierten Bereich des elektrischen Leiters und dem Anschlussabschnitt auszubilden. Damit kann eine elektrische Verbindung zwischen dem elektrischen Leiter und dem Anschlussabschnitt auch durch die Ausbildung einer Pressverbindung bewerkstelligt werden. Diese Pressverbindung kann auch ergänzend zum Anschweißen oder Anlöten des elektrischen Leiters an dem Anschlussabschnitt ausgebildet werden, so dass der zweite Materialstreifen als weitere Zugentlastung für den elektrischen Leiter betrachtet werden kann.

Nach einer weiteren bevorzugten Ausführungsform der Erfindung ist jeweils zwischen benachbarten Einzelkontaktelementen eine Sollbruchstelle ausgebildet. Dadurch lässt sich durch Ablängen aus einer erfindungsgemäßen Stromschienenanordnung mit einer Vielzahl von nebeneinander angeordneten und elektrisch leitend miteinander verbundenen Einzelkontaktelementen eine abgelängte Stromschienenanordnung mit einer gewünschten Anzahl von Einzelkontaktelementen herstellen. Dies erlaubt eine flexible Verwendung der Stromschienenanordnung, aus der sowohl Einzelkontaktelemente als auch kürzere Stromschienenanordnungen mit einer gewünschten Anzahl von Einzelkontaktelementen hergestellt werden können, insbesondere auch ohne Einschränkungen hinsichtlich der Befestigung eines elektrischen Leiters unter Verwendung einer Zugentlastung hinnehmen zu müssen.

Ferner betrifft die Erfindung ein Verfahren zum elektrischen und mechanischen Verbinden einer vorgegebenen Anzahl von elektrischen Eingängen einer Elektrikeinrichtung, insbesondere Zentralelektrik eines Kraftfahrzeugs, mit einer weiteren elektrischen Einrichtung, insbesondere Stromversorgung, durch eine erfindungsgemäße Stromschienenanordnung. Dabei erfolgt die Ablängung der Stromschienenanordnung, so dass diese die vorgegebene Anzahl an Einzelkontaktelementen aufweist. Ein als Ausgang der elektrischen Einrichtung vorgesehener elektrischer Leiter wird mechanisch und elektrisch an dem Anschlussabschnitt eines insbesondere beliebig auswählbaren Einzelkontaktelements der abgelenkten Stromschienenanordnung unter Verwendung der Zugentlastung angebracht. Anschließend erfolgt die Ausbildung einer elektrisch leitenden Verbindung zwischen jeweils einem Kontakt eines Einzelkontaktelements und einem elektrischen Eingang der Elektrikeinrichtung.

Nachfolgend wird die Erfindung beispielhaft anhand vorteilhafter Ausführungsformen unter Bezugnahme auf die beigefügten Zeichnungen beschrieben. Es zeigen:
- Fig. 1: eine erfindungsgemäße Stromschienenanordnung,
- Fig. 2A: eine seitliche Ansicht zweier Zugentlastungen für die Stromschienenanordnung von Fig. 1,
- Fig. 2B: eine weitere seitliche Ansicht der Zugentlastungen von Fig. 2A,
- Fig. 3: die Stromschienenanordnung von Fig. 1 mit einem daran befestigten elektrischen Leiter,
- Fig. 4: die Stromschienenanordnung von Fig. 3 mit einer montierten Zugentlastung,
- Fig. 5: die Stromschienenanordnung von Fig. 4 mit einer weiteren montierten Zugentlastung und mit einem weiteren daran befestigten elektrischen Leiter,
- Fig. 6: weitere erfindungsgemäße Stromschienenanordnungen, die in einem Gehäuse angeordnet sind und an denen jeweils ein elektrischer Leiter befestigt ist, und
- Fig. 7: eine schematische Darstellung einer Elektrikeinrichtung, an der die Stromschienenanordnungen von Fig. 6 angeordnet sind.

Die in Fig. 1 gezeigte Stromschienenanordnung 10 ist aus einem Metallblechstreifen ausgestanzt und weist fünf nebeneinander angeordnete und elektrisch leitend miteinander verbundene Einzelkontaktelemente 12 auf. Jedes Einzelkontaktelement 12 weist einen Federkontakt 14 auf, der in Form von zwei gabelartigen Zinken an einem Anschlussabschnitt 16 des Einzelkontaktelements 12 angeordnet ist. Der Federkontakt 14 ist als elektrischer Kontakt, insbesondere als elektrischer Ausgang, des Einzelkontaktelements 12 vorgesehen, wohingegen der Anschlussabschnitt 16 eines jeden Einzelkontaktelements 12 zur mechanischen Befestigung und zur Kontaktierung eines elektrischen Leiters unter Verwendung einer Zugentlastung 18, 20 vorgesehen ist.

Die in den Fig. 2A und Fig. 2B gezeigten Zugentlastungen 18, 20 sind einstückig ausgebildet und über eine Verbindung 22 miteinander verbunden. Die Zugentlastungen 18, 20 können beispielsweise aus einem Metallstreifen ausgestanzt und sodann im Wesentlichen in Form eines "U" gebogen worden sein. Dabei weisen die "U"-förmig ausgebildeten Zugentlastungen 18, 20 eine Öffnung auf, die auf der Rückseite zu der in Fig. 2B gezeigten Ansicht liegt.

Zur Montage der Zugentlastungen 18, 20 an der Stromschienenanordnung 10 kann die Verbindung 22 zwischen diesen erhalten bleiben. Alternativ können die Zugentlastung 18 und/oder die Zugentlastung 20 von der Verbindung 22 getrennt werden, um jede Zugentlastung 18, 20 einzeln an der Stromschienenanordnung 10, wie im Folgenden beschrieben wird, montieren zu können.

Zur Befestigung der Zugentlastung 18 an einem Einzelkontaktelement 12 der Stromschienenanordnung 10 weist jedes Einzelkontaktelement 12 ein erstes Paar von Aussparungen 24 auf, in die sich die Zugentlastung 18 einführen lässt. Zur Fixierung der Zugentlastung 20 weist jedes Einzelkontaktelement 12 zudem ein zweites Paar von Aussparungen 26 auf, in die sich die Zugentlastung 20 einführen lässt. Bei den Aussparungen 24, 26 handelt es sich jeweils um Längslöcher, die jeweils zentriert zu einer Mittelachse 28 des Einzelkontaktelements 12 und längs der Mittelachse 28 versetzt zueinander angeordnet sind, wie dies aus Fig. 1 ersichtlich ist.

Wie aus Fig. 1 ferner ersichtlich ist, ist zwischen dem ersten Paar von Aussparungen 24 und auch zwischen dem zweiten Paar von Aussparungen 26 jeweils eine Riffelung 30, 32 eingestanzt. Darüber hinaus ist zwischen benachbarten Einzelkontaktelementen 12 eine Sollbruchstelle 34 angeordnet, die eine einfache Ablängung der Stromschienenanordnung 10 auf eine gewünschte Anzahl von Einzelkontaktelementen 12 ermöglicht.

Wie aus Fig. 3 ersichtlich ist, wird ein abisoliertes Ende 36 eines elektrischen Leiters 38 an den Anschlussabschnitt 16 im Bereich zwischen dem zweiten Paar von Aussparungen 26 angeordnet, so dass sich ein dem abisolierten Ende 36 anschließender isolierter Bereich 40 des elektrischen Leiters 38 zwischen dem ersten Paar von Aussparungen 24 befindet. Zur Kontaktierung des elektrischen Leiters 38 mit dem Einzelkontaktelement 12 kann das abisolierte Ende 36 an den Anschlussabschnitt 16 angeschweißt oder angelötet werden, so dass eine dauerhafte elektrische Verbindung zwischen dem elektrischen Leiter 38 und dem Anschlussabschnitt 16 und damit mit der Stromschienenanordnung 10 ausgebildet wird.

Um eine mechanische Zugentlastung für den elektrischen Leiter 38 bereitzustellen, ist die Zugentlastung 18 bei der in Fig. 4 gezeigten Ansicht der Stromschienenanordnung 10 von hinten in das erste Paar von Aussparungen 24 eingeführt und um den isolierten Bereich 40 des Leiters 38 gelegt, so dass die Zugentlastung 18 den isolierten Bereich 40 an den Anschlussabschnitt 16 presst. Der isolierte Bereich 40 des elektrischen Leiters 38 wird demnach mittels der Zugentlastung 18 mit dem Anschlussabschnitt 16 vercrimpt. Insbesondere kann bevorzugt die Zugentlastung 18 entsprechend dem Querschnitt des isolierten Bereichs 40 dimensioniert sein, so dass die Zugentlastung 18 so an den isolierten Bereich 40 gepresst werden kann, dass ein kleiner Spalt zwischen den Enden der Zugentlastung 18 verbleibt, wie dies in Fig. 4 angedeutet ist.

Wie in Fig. 5 gezeigt ist, kann die Zugentlastung 20 ferner in das zweite Paar von Aussparungen 26 eingesteckt werden, um eine Pressverbindung zwischen dem abisolierten Ende 36 des elektrischen Leiters 38 und dem Anschlussabschnitt 16 auszubilden. Dadurch kann insbesondere eine dauerhafte elektrische Kontaktierung des elektrischen Leiters 38 mit dem Einzelkontaktelement 12 und damit mit der Stromschienenanordnung 10 erreicht werden, so dass eine Verschweißung oder Verlötung des abisolierten Endes 36 mit dem Anschlussabschnitt 16, wie weiter oben erwähnt, nicht erfolgen muss.

Ferner können ein abisoliertes Ende 36a und ein sich daran anschließender isolierter Bereich 40a eines weiteren elektrischen Leiters 38a unter Verwendung von Zugentlastungen 18, 20, wie zuvor für den elektrischen Leiter 38 beschrieben, an einem weiteren Einzelkontaktelement 12 der Stromschienenanordnung 10 befestigt sein. Da es bei der erfindungsgemäßen Stromschienenanordnung 10 möglich ist, an jedem Einzelkontaktelement 12 einen elektrischen Leiter unter Verwendung von mindestens einer Zugentlastung 18, 20 zu befestigen, lassen sich Doppelanschläge von elektrischen Leitern, bei denen zumindest zwei elektrische Leiter an einem einzigen Anschlussabschnitt einer Stromschienenanordnung befestigt sind, vermeiden.

Insbesondere kann der elektrische Leiter 38 als elektrischer Eingang vorgesehen sein, über den die Stromschienenanordnung 10 beispielsweise mit einer Stromversorgung verbunden ist. Demgegenüber kann der elektrische Leiter 38a als elektrischer Ausgang vorgesehen sein, beispielsweise um eine mit dem elektrischen Leiter 38a verbundene Elektrikeinrichtung über die Stromschienenanordnung 10 mit der Stromversorgung zu verbinden.

Wie in der Fig. 6 gezeigt ist, können mehrere erfindungsgemäße Stromschienenanordnungen 50, 52, 54 und 56 in einem Gehäuse 58 angeordnet sein. Das Gehäuse 58 weist Öffnungen 68 auf, durch die die Federkontakte 14 der Einzelkontaktelemente 12 der Stromschienenanordnungen 50, 52, 54, 56 jeweils kontaktiert werden können.

Jede Stromschienenanordnung 50, 52, 54, 56 kann aus einer Stromschienenanordnung, wie sie in Fig. 1 gezeigt ist, hergestellt sein. Beispielsweise kann die Stromschienenanordnung 50 durch Ablängen der in Fig. 1 gezeigten Stromschienenanordnung 10 auf drei benachbarte Einzelkontaktelemente 12 erzeugt werden. Die verbleibenden zwei zusammenhängenden Einzelkontaktelemente 12 können dann beispielsweise für die Stromschienenanordnung 56 verwendet werden. Für die Stromschienenanordnungen 52 und 54, bei denen es sich um Einzelkontaktelemente 12 handelt, kann jeweils ein Einzelkontaktelement 12 von einer weiteren Stromschienenanordnung gemäß Fig. 1 verwendet werden.

An der Stromschienenanordnung 50, 52, 54 beziehungsweise 56 ist jeweils ein elektrischer Leiter 60, 62, 64 beziehungsweise 66 unter Verwendung der Zugentlastungen 18, 20, wie zuvor in Bezug zu den Fig. 1 bis 5 beschrieben, befestigt. Über die elektrischen Leiter 60, 62, 64 beziehungsweise 66 sind die jeweiligen Stromschienenanordnungen 50, 52, 54 beziehungsweise 56 mit hier nicht gezeigten elektrischen Einrichtungen verbunden.

Die in Fig. 7 schematisch dargestellte Elektrikeinrichtung ist in einem Gehäuse 70 angeordnet, an dem das Gehäuse 58 von Fig. 6 angeordnet ist. Die im Gehäuse 58 angeordneten Stromschienenanordnungen 50, 52, 54, 56 sind dabei nur schematisch in Form von Rechtecken dargestellt.

Die Stromschienenanordnung 50 wurde mit drei Einzelkontaktelementen 12 (vgl. Fig. 6) so dimensioniert, dass diese die elektrischen Eingänge 72, 74 und 76 der Elektrikeinrichtung mit dem elektrischen Leiter 60 verbindet. Entsprechend erfolgte eine Dimensionierung der anderen Stromschienenanordnungen 52, 54 und 56: Die Stromschienenanordnung 52 verbindet den elektrischen Eingang 78 der Elektrikeinrichtung mit dem Leiter 62, die Stromschienenanordnung 54 verbindet den elektrischen Eingang 80 mit dem Leiter 64 und die Stromschienenanordnung 56 verbindet die elektrischen Eingänge 82, 84 der Elektrikeinrichtung mit dem elektrischen Leiter 66. Die Kontaktierung zwischen einem elektrischen Eingang 72- 84 und einer Stromschienenanordnung 50-56 erfolgt insbesondere dadurch, dass ein Element des elektrischen Eingangs, das eine Sicherung beinhalten kann, über die jeweilige Öffnung 68 des Gehäuses 58 (vgl. Fig. 6) das jeweilige Einzelkontaktelement 12 der Stromschienenanordnung 50-56 kontaktiert.

Dadurch lässt sich in einfacher Weise durch Verwendung der erfindungsgemäßen Stromschienenanordnungen 50, 52, 54, 56, die auf ihrer Eingangsseite mit elektrischen Leitern 60, 62, 64, 66 von elektrischen Einrichtungen, beispielsweise eines Kraftfahrzeugs, verbunden und in dem Gehäuse 58 montiert werden, eine einfache, schnelle und flexible Verbindung zu den elektrischen Eingängen der in dem Gehäuse 70 angeordneten Elektrikeinrichtung, beispielsweise der Zentralelektrik eines Kraftfahrzeugs, realisieren. Insbesondere können die Stromschienenanordnungen 50, 52, 54, 56 erst kurz vor der Montage in dem Gehäuse 58 aus einer Stromschienenanordnung, die eine Vielzahl von aneinander angeordneten Einzelkontaktelementen 12 aufweist, durch Ablängung derselbigen erzeugt werden und ein elektrischer Leiter kann unter Verwendung von Zugentlastungen 18, 20 an jedem beliebigen Einzelkontaktelement 12 angeordnet werden, so dass die Montage der Stromschienenanordnung beispielsweise auf der Eingangsseite einer Kraftfahrzeugzentralelektrik vereinfacht wird und flexibler gehandhabt werden kann.

### Bezugszeichenliste

- 10: Stromschienenanordnung
- 12: Einzelkontaktelement
- 14: Federkontakt
- 16: Anschlussabschnitt
- 18: Zugentlastung
- 20: Zugentlastung
- 22: Verbindung
- 24: erstes Paar von Aussparungen
- 26: zweites Paar von Aussparungen
- 28: Mittelachse
- 30: Riffelung
- 32: Riffelung
- 34: Sollbruchstelle
- 36: abisoliertes Ende des elektrischen Leiters
- 36a: abisoliertes Ende des elektrischen Leiters
- 38: elektrischer Leiter
- 38a: elektrischer Leiter
- 40: isolierter Bereich des elektrischen Leiters
- 40a: isolierter Bereich des elektrischen Leiters
- 50: Stromschienenanordnung
- 52: Stromschienenanordnung
- 54: Stromschienenanordnung
- 56: Stromschienenanordnung
- 58: Gehäuse
- 60: elektrischer Leiter
- 62: elektrischer Leiter
- 64: elektrischer Leiter
- 66: elektrischer Leiter
- 68: Öffnung
- 70: Gehäuse
- 72: elektrischer Eingang
- 74: elektrischer Eingang
- 76: elektrischer Eingang
- 78: elektrischer Eingang
- 80: elektrischer Eingang
- 82: elektrischer Eingang
- 84: elektrischer Eingang

## Patentansprüche

1. Stromschienenanordnung (10) umfassend eine aus einem Metallblechstreifen ausgestanzte Vielzahl von nebeneinander angeordneten und elektrisch leitend miteinander verbundenen Einzelkontaktelementen (12), wobei jedes Einzelkontaktelement (12) einen Bereich aufweist, der als elektrischer Kontakt (14) ausgebildet ist,
wobei jedes Einzelkontaktelement (12) einen Anschlussabschnitt (16) aufweist, der zur mechanischen und elektrischen Befestigung eines elektrischen Leiters (38) unter Verwendung einer Zugentlastung (18) ausgebildet ist,
**dadurch gekennzeichnet,**
**dass** der Anschlussabschnitt (16) ein erstes Paar von Aussparungen (24) zur Befestigung der Zugentlastung (18) aufweist,
**dass** das erste Paar von Aussparungen (24) und ein zweites Paar von Aussparungen (26) in dem Anschlussabschnitt (16) jeweils zentriert zu einer Mittelachse (28) des Einzelkontaktelements (12) angeordnet sind,
**dass** das erste Paar von Aussparungen (24) und das zweite Paar von Aussparungen (26) längs der Mittelachse (28) versetzt zueinander angeordnet sind, und
**dass** in das zweite Paar von Aussparungen (26) ein zweiter Materialstreifen (20), insbesondere Blechstreifen, einführbar ist, um eine Pressverbindung zwischen einem, an dem Anschlussabschnitt (16) zwischen dem zweiten Paar von Aussparungen (26) angeordneten nicht isolierten Bereich (36) des elektrischen Leiters (28) und dem Anschlussabschnitt (16) auszubilden.

2. Stromschienenanordnung nach Anspruch 1,
**dadurch gekennzeichnet, dass**
die Zugentlastung (18) als erster Materialstreifen, insbesondere Blechstreifen, ausgebildet ist, der in das erste Paar von Aussparungen (24) einführbar ist, um eine Pressverbindung zwischen einem, an dem Anschlussabschnitt (16) zwischen dem ersten Paar von Aussparungen (24) angeordneten isolierten Bereich (40) des elektrischen Leiters (38) und dem Anschlussabschnitt (16) auszubilden.

3. Stromschienenanordnung nach einem der vorhergehenden Ansprüche,
**dadurch gekennzeichnet, dass**
zwischen dem ersten Paar von Aussparungen (24) und/oder dem zweiten Paar von Aussparungen (26) jeweils eine Riffelung (30, 32) eingestanzt ist.

4. Stromschienenanordnung nach zumindest einem der vorstehenden Ansprüche,
**dadurch gekennzeichnet, dass**
jeweils zwischen benachbarten Einzelkontaktelementen (12) eine Sollbruchstelle (34) ausgebildet ist.

5. Stromschienenanordnung nach zumindest einem der vorstehenden Ansprüche,
**dadurch gekennzeichnet, dass**
der elektrische Leiter (38), insbesondere ein abisoliertes Ende eines Elektrokabels, an den Anschlussabschnitt (16) anschweißbar oder anlötbar ist.

6. Verfahren zum Verbinden einer vorgegebenen Anzahl von elektrischen Eingängen einer Elektrikeinrichtung, insbesondere Zentralelektrik eines Kraftfahrzeugs, mit einer weiteren elektrischen Einrichtung, insbesondere Stromversorgung, durch eine Stromschienenanordnung (10) nach zumindest einem der vorstehenden Ansprüche, **gekennzeichnet durch** die Schritte:
- Ablängung der Stromschienenanordnung (10), so dass diese die vorgegebenen Anzahl an Einzelkontaktelementen aufweist,
- mechanische und elektrische Befestigung eines als Ausgang der elektrischen Einrichtung vorgesehenen elektrischen Leiters (60-66) an dem Anschlussabschnitt (16) eines Einzelkontaktelements (12) der abgelängten Stromschienenanordnung (50-52) unter Verwendung der Zugentlastung (18, 20),
- Ausbildung einer elektrisch leitenden Verbindung zwischen jeweils einem Kontakt eines Einzelkontaktelements und einem elektrischen Eingang der Elektrikeinrichtung.

7. Verfahren nach Anspruch 6,
**dadurch gekennzeichnet, dass**
ein isolierter Bereich (40) des elektrischen Leiters (38) an den Anschlussabschnitt (16) zwischen dem ersten Paar von Aussparungen (24) angeordnet wird, eine als erster Materialstreifen ausgebildete Zugentlastung (18) durch das erste Paar von Aussparung (24) derart hindurchgeführt wird, dass dieser den isolierten Bereich (40) umfasst und durch den ersten Materialstreifen (18) eine Pressverbindung zwischen dem Abschlussabschnitt (16) und dem isolierten Bereich (40) ausgebildet wird.

8. Verfahren nach einem der Ansprüche 6 oder 7,
**dadurch gekennzeichnet, dass**
der nicht isolierte Bereich (36) des elektrischen Leiters (38) zwischen dem zweiten Paar von Aussparungen (26) angeordnet wird, der zweite Materialstreifen (20) durch das zweite Paar von Aussparung (26) derart hindurchgeführt wird, dass dieser den nicht isolierten Bereich (36) umfasst und durch den zweiten Materialstreifen (20) die Pressverbindung zwischen dem Anschlussabschnitt (16) und dem nicht isolierten Bereich (36) ausgebildet wird.

## Claims

1. Power line arrangement (10) comprising a plurality of adjacent and electrically conducting interconnected individual contact elements (12) stamped out of a metal sheet strip, wherein each individual contact element (12) has a region which is formed as an electrical contact (14), wherein each individual contact element (12) comprises a terminal portion (16) which is adapted for mechanical and electrical attachment of an electrical conductor (38) using a strain relief (18),
**characterized in that**
the terminal portion (16) comprises a first pair of recesses (24) for securing the strain relief (18),
the first pair of recesses (24) and a second pair of recesses (26) in the terminal portion (16) each are centered with respect to a central axis (28) of the individual contact element (12),
the first pair of recesses (24) and the second pair of recesses (26) are arranged offset to one another along the central axis (28), and
a second strip of material (20), in particular sheet metal strip, can be inserted into the second pair of recesses (26) for forming a press connection between a non-insulated region (36) of the electrical conductor (28), arranged on the terminal portion (16) between the second pair of recesses (26), and the terminal portion (16).

2. Power line arrangement according to claim 1,
**characterized in that**
the strain relief (18) is formed as first strip of material, in particular sheet metal strip, that can be inserted into the first pair of recesses (24) for forming a press connection between an insulated region (40) of the electrical conductor (38), arranged on the terminal portion (16) between the first pair of recesses (24), and the terminal portion (16).

3. Power line arrangement according to one of the preceding claims,
**characterized in that**
a corrugation (30, 32) is stamped respectively in between the first pair of recesses (24) and/or the second pair of recesses (26).

4. Power line arrangement according to at least one of the preceding claims,
**characterized in that**
a predetermined breaking point (34) is formed respectively between adjacent individual contact elements (12).

5. Power line arrangement according to at least one of the preceding claims,
**characterized in that**
the electrical conductor (38), in particular a stripped end of an electrical cable, can be welded or soldered to the terminal portion (16).

6. A method of connecting a predetermined number of electrical inputs of an electrical device, in particular central electrics of a motor vehicle, with a further electrical device, in particular power supply, by a power line arrangement (10) according to at least one of the preceding claims, **characterized by** the steps of:
- cutting to length the power line arrangement (10) so that it comprises the predetermined number of individual contact elements,
- mechanically and electrically attaching an electrical conductor (60-66), provided as output of the electrical device, to the terminal portion (16) of an individual contact element (12) of the cut power line arrangement (50-52) using the strain relief (18,20),
- forming an electrically conductive connection between a respective contact of an individual contact element and an electrical input of the electrical device.

7. A method according to claim 6,
**characterized in that**
an insulated region (40) of the electrical conductor (38) is arranged on the terminal portion (16) between the first pair of recesses (24), a strain relief (18) formed as first strip of material is inserted through the first pair of recesses (24) such that it surrounds the insulated region (40) and a press connection between the terminal portion (16) and the insulated region (40) is formed by the first strip of material (18).

8. A method according to any one of claims 6 or 7,
**characterized in that**
the non-insulated region (36) of the electrical conductor (38) is arranged between the second pair of recesses (26), the second strip of material (20) is inserted through the second pair of recesses (26) such that it surrounds the non-insulated region (36) and the press connection between the terminal portion (16) and the non-insulated region (36) is formed by the second strip of material (20).

## Revendications

1. Agencement formant barre omnibus (10) incluant une pluralité d'éléments de contact individuels (12), poinçonnés à partir d'un ruban de tôle métallique, agencés les uns à côté des autres et reliés les uns aux autres de manière à conduire l'électricité, dans lequel chaque élément de contact individuel (12) comprend une zone qui est réalisée sous forme de contact électrique (14),
dans lequel chaque élément de contact individuel (12) comprend une portion de connexion (16) qui est réalisée pour la fixation mécanique et électrique d'un conducteur électrique (38) en utilisant un dispositif de décharge de traction (18),
**caractérisé en ce que**
la portion de connexion (16) comprend une première paire d'évidements (24) pour la fixation du dispositif de décharge de traction (18),
**en ce que** la première paire d'évidements (24) et une seconde paire d'évidements (26) sont agencées dans la portion de connexion (16) en étant respectivement centrées par rapport à un axe médian (28) de l'élément de contact individuel (12),
**en ce que** la première paire d'évidements (24) et la seconde paire d'évidements (26) sont agencées de façon décalée l'une par rapport à l'autre le long de l'axe médian (28), et
**en ce qu'**un second ruban de matière (20), en particulier un ruban en tôle, est susceptible d'être introduit dans la seconde paire d'évidements (26) afin d'établir une liaison à la presse entre une zone (36) non isolée du conducteur électrique (28) agencée sur la portion de connexion (16) entre la seconde paire d'évidements (26), et la portion de connexion (16).

2. Agencement formant barre omnibus selon la revendication 1, **caractérisé en ce que** le dispositif de décharge de traction (18) est réalisé sous la forme d'un premier ruban de matière, en particulier d'un ruban en tôle, qui est susceptible d'être introduit dans la première paire d'évidements (24) afin d'établir une liaison à la presse entre une zone (40) isolée du conducteur électrique (38) agencée sur la portion de connexion (16) entre la première paire d'évidements (24), et la portion de connexion (16).

3. Agencement formant barre omnibus selon l'une des revendications précédentes,
**caractérisé en ce que** des cannelures (30, 32) sont poinçonnées respectivement entre la première paire d'évidements (24) et/ou la seconde paire d'évidements (26).

4. Agencement formant barre omnibus selon l'une au moins des revendications précédentes,
**caractérisé en ce qu'**un emplacement de rupture de consigne (34) est réalisé respectivement entre des éléments de contact individuels (12) voisins.

5. Agencement formant barre omnibus selon l'une au moins des revendications précédentes,
**caractérisé en ce que** le conducteur électrique (38), en particulier une extrémité dénudée d'un câble électrique, est susceptible d'être soudée ou brasée sur la portion de connexion.

6. Procédé pour la liaison d'un nombre prédéterminé d'entrées électriques d'un système électrique, en particulier du système électrique centralisé d'un véhicule automobile, à un autre système électrique, en particulier une alimentation électrique, par un agencement formant barre omnibus (10) selon l'une au moins des revendications précédentes, **caractérisé par** les étapes suivantes :
- mise à longueur de l'agencement formant barre omnibus (10), de sorte que celui-ci comporte le nombre prédéterminé d'éléments de contact individuels,
- fixation mécanique et électrique d'un conducteur électrique (60-66), prévu à titre de sortie du système électrique, sur la portion de connexion (16) d'un élément de contact individuel (12) de l'agencement formant barre omnibus (50-52) mis à longueur, en utilisant le dispositif de décharge de traction (18, 20),
- réalisation d'une liaison électriquement conductrice respectivement entre un contact d'un élément de contact individuel et une entrée électrique du système électrique.

7. Procédé selon la revendication 6,
**caractérisé en ce qu'**une zone isolée (40) du conducteur électrique (38) est agencée contre la portion de connexion (16) entre la première paire d'évidements (24), un dispositif de décharge de traction (18) réalisé sous forme d'un premier ruban de matière est passé à travers la première paire d'évidements (24) de telle façon que ce premier ruban inclut la zone isolée (40), et **en ce qu'**au moyen du premier ruban de matière (18) une liaison à la presse est réalisée entre la portion de connexion (16) et la zone isolée (40).

8. Procédé selon l'une des revendications 6 ou 7,
**caractérisé en ce que** la zone non isolée (36) du conducteur électrique (38) est agencée entre la seconde paire d'évidements (26), le second ruban de matière (20) est passé à travers la seconde paire d'évidements (26) de telle façon que ce second ruban inclut la zone non isolée (36), et **en ce qu'**au moyen du second ruban de matière (20) la liaison à la presse est réalisée entre la portion de connexion (16) et la zone non isolée (36).
